# EUROPÄISCHE PATENTSCHRIFT

(11) **EP 2 551 114 B1**
(45) Veröffentlichungstag und Bekanntmachung des Hinweises auf die Patenterteilung: **22.05.2019**
(21) Anmeldenummer: 12177050.7
(22) Anmeldetag: 19.07.2012
(51) Int. Cl.: B41F 19/06, B44B 5/02

(54) **Induktiv beheizbarer Zylinder mit Prägewerkzeug**
Inductively heated cylinder having an embossing tool
Cylindre pouvant être chauffé par induction comportant un outil d'estampage

(30) Priorität: 27.07.2011 DE 102011108665
(43) Veröffentlichungstag der Anmeldung: 30.01.2013
(73) Patentinhaber: Gallus Druckmaschinen GmbH, 35428 Langgöns-Oberkleen (DE)
(72) Erfinder: Demand, Thomas, 35578 Wetzlar (DE)
(74) Vertreter: Haust, Christof

(56) Entgegenhaltungen:
- EP-A1- 2 275 259
- EP-A2- 1 714 784
- WO-A1-95/33575
- DE-B4- 4 401 448
- GB-A- 2 276 350
- US-A- 3 097 592
- US-A- 4 453 468

## Beschreibung

Vorrichtung zum Erwärmen mindestens eines Werkzeuges, welches am Umfang eines rotierbaren Zylinders angeordnet ist.

Die Erfindung betrifft eine Vorrichtung zum Erwärmen mindestens eines Werkzeuges, welches am Umfang eines rotierbaren Zylinders angeordnet ist.

Durch die DE 4401448 B4 ist es bereits bekannt eine Induktions-Heizungs-Wickelstruktur im Inneren eines Zylinders vorzusehen, der die gesamte Manteloberfläche des Zylinders, sowie dessen Flansche erwärmt.

Durch die DE 202008016510 U1 ist es bekannt, am Mantelumfang einer Walze verteilt mehrere Induktionsheizungen anzuordnen, um eine regionale Erwärmung von Mantelabschnitten erzielen zu können.

GB 2 276 350 A beschreibt einen drehbaren Zylinder, der zum Aufprägen von feinen Strukturen auf ein Substrat unter Verwendung einer Folie geeignet sein soll.

US 4,453,468 beschreibt eine Halterung für Druckköpfe in Druckmaschinen auf Grundlage von Permanentmagneten, welche ein gut wärmeleitendes Material umfasst.

WO 95/33575 A1 beschreibt eine Vorrichtung zum Einfärben von geprägten Blechen mittels einer beheizten Prägewalze.

Der Erfindung liegt die Aufgabe zugrunde, einen Werkzeug tragenden Zylinder zu schaffen, der eine Vorrichtung zum Erwärmen des Werkzeuges aufweist.

Die Aufgabe wird erfindungsgemäß durch die Merkmale des Anspruchs 1 gelöst.

Es ist ein besonderer Vorteil der Erfindung, dass im Wesentlichen ausschließlich die Werkzeuge erwärmt werden, wogegen die übrige Zylinderstruktur unbeheizt ist. Durch diese Maßnahme kann eine Abkühlungszeit die zum Wechseln der Werkzeuge eingehalten werden muss wesentlich verkürzt werden.

Auch die Aufwärmzeit für die Werkzeuge wird minimiert, da nur geringe Massen erwärmt werden müssen.

In vorteilhafter Ausgestaltung ist eine einzige Heizung in Form einer Induktionsspule vorgesehen, deren Wickelungen um die Manteloberfläche des Zylinders gelegt sind.

Ein weiterer Vorteil ergibt sich durch den leichten Aufbau des Zylinderkörpers bzw. eines auf dem Zylinderkörper angeordneten hülsenförmigen Trägerkörper, einem sogenannten "sleeve" aus einem nicht magnetisierbaren Material, wie z. B. Aluminium. Diese Maßnahme führt zu einer erheblichen Gewichtsreduzierung.

Weitere Vorteile sind in den Unteransprüchen beschrieben.

Ein Ausführungsbeispiel der Erfindung ist in den Zeichnungen dargestellt und wird im Folgenden beschrieben. Es zeigen
- Figur 1: eine Rollenrotationsdruckmaschine im Schnitt mit Prägewerk in schematischer Darstellung,
- Figur 2: einen Schnitt durch den erfindungsgemäßen Werkzeug tragenden Zylinder des Prägewerkes in schematischer Darstellung.

Eine Druckmaschine 1, insbesondere eine Etikettendruckmaschine, in Reihenbauweise, mit in horizontaler Richtung aufeinanderfolgenden Druckwerken 2, 3, 4, weist einen Rollenanleger 6 und einen Rollenausleger 7 auf. Dem letzten Druckwerk 4 nachgeordnet ist ein Prägewerk 8, welches dem Prägen der Etiketten dient. Die Etikettendruckmaschine dient im Wesentlichen der Bearbeitung eines Substrats 9 in Bahnform. Das Substrat 9 wird im Rollenanleger 6 von einer Substratrolle 11 abgerollt und entlang eines Weges durch die Druckmaschine 1 geführt. Hierbei wird die Substratbahn 9 bedruckt, getrocknet, geprägt und letztlich im Rollenausleger 7 auf eine Etikettenrolle 12 aufgerollt. Das Druckwerk 2 ist als sogenanntes Flexodruckwerk aufgebaut und weist neben einer Farbauftragswalze 13 mit Kammerrakel 14 einen Druckformzylinder 16 und einen Gegendruckzylinder 17 auf.

Ein UV-Trockner 18 ist unterhalb des Gegendruckzylinders 17 angeordnet.

Das Druckwerk 3 ist ebenfalls als Flexodruckwerk aufgebaut, wobei die Anordnung des UV-Trockners 18 seitlich vom Gegendruckzylinder 17 vorgesehen ist.

Das Druckwerk 4 zeigt ein Flexodruckwerk mit einem unterhalb des Gegendruckzylinders 17 angeordneten Heißlufttrockners 19.

Das Prägewerk 8 weist zwei zusammenwirkende Zylinder 21, 22 auf, durch deren Druckspalt die Substratbahn 9 hindurchgeführt ist. Ein unterer Zylinder 21 dient als Gegendruckzylinder für einen oberen Prägezylinder 22. Der Prägezylinder 22 weist einen Zylinderkörper 23 auf, welcher aus einem nicht magnetisierbaren Material z. B. Aluminium, einem Keramikverbundwerkstoff oder einem kubisch flächenzentrierten Stahl gefertigt ist.

Auf dem Zylinderumfang ist eine Induktionsspule 24 angeordnet, derart, dass die Spulenwicklung über den Zylinderumfang gewickelt ist. Die Spulenwicklung ist mit einem Stromerzeuger 25 verbunden.

Der Prägezylinder 22 trägt einen Zylindermantel 26 in Form einer Hülse, welche die Induktionsspule 24 abdeckt.

Der Zylindermantel 26 ist aus einem nicht magnetisierbaren Material hergestellt.

Auf dem Zylindermantel 26 ist ein sogenannter "Werkzeugsleeve" 27 seitlich aufschiebbar. Dieser besteht aus einer Hülse, die aus einem nicht magnetisierbarem Material hergestellt ist, z. B. Aluminium, Keramikverbundwerkstoff oder Kunststoff.

Die Hülse ist ein Trägerkörper 27 für Prägewerkzeuge 28, wobei die Prägewerkzeuge aus magnetisierbarem Material z. B. kubisch raumzentriertem Stahl hergestellt sind.

Bei einer Strombeaufschlagung der Induktionsspule 24 wird in bekannter Weise ein Magnetfeld erzeugt, welches zur Erwärmung der im Magnetfeld befindlichen magnetisierbaren Werkstoffe führt. Erfindungsgemäß sind das die Prägewerkzeuge 28. Sämtliche weiteren Zylinderbauteile sind aus nicht magnetisierbaren Materialien hergestellt und werden daher nicht durch das Magnetfeld erwärmt.

### Bezugszeichenliste

- 1: Druckmaschine (Etikettenrollendruckmaschine)
- 2: Druckwerk
- 3: Druckwerk
- 4: Druckwerk
- 5: ./.
- 6: Rollenanleger
- 7: Rollenausleger
- 8: Prägewerk
- 9: Substratbahn
- 10: ./.
- 11: Substratrolle
- 12: Etikettenrolle
- 13: Farbauftragswalze
- 14: Kammerrakel
- 15: ./.
- 16: Druckformzylinder
- 17: Gegendruckzylinder
- 18: UV-Trockner
- 19: Heißlufttrockner
- 20: ./.
- 21: Zylinder (Gegendruckzylinder)
- 22: Prägezylinder
- 23: Zylinderkörper (22)
- 24: Induktionsspule
- 25: Stromerzeuger
- 26: Zylindermantel (22)
- 27: Werkzeugsleeve (Trägerkörper)
- 28: Prägewerkzeug

## Patentansprüche

1. Vorrichtung zum Erwärmen mindestens eines Werkzeuges (28), welches am Umfang eines rotierbaren Zylinders (22) angeordnet ist, wobei zur Erzeugung eines Magnetfeldes eine Induktionsspule (24) vorgesehen ist,
**dadurch gekennzeichnet,**
**dass** das Werkzeug (28) an einem hülsenförmigen Trägerkörper (27) angeordnet ist, welcher auf einen Zylindermantel (26) des Zylinders (22) aufschiebbar ist, dass das Werkzeug (28) aus einem magnetisierbaren Material hergestellt ist, dass der Zylindermantel (26) und der hülsenförmige Trägerkörper (27) aus einem nicht magnetisierbaren Material hergestellt sind, und dass ein Zylinderkörper (23) des Zylinders (22) aus einem nicht magnetisierbaren Material hergestellt ist, wobei durch Strombeaufschlagung der Induktionsspule (24) das Magnetfeld erzeugbar ist zur Erwärmung des Werkzeuges (28).

2. Vorrichtung nach Anspruch 1,
**dadurch gekennzeichnet,**
**dass** der Zylinder (22) ein Prägezylinder ist, zum Prägen eines bahnförmigen oder bogenförmigen Bedruckstoffes, insbesondere aus Papier und/oder Kunststoff.

3. Vorrichtung nach Anspruch 1,
**dadurch gekennzeichnet,**
**dass** die Wicklungen der Induktionsspule (24) um den Umfang des Zylinderkörpers (23) gewickelt sind.

4. Vorrichtung nach Anspruch 3,
**dadurch gekennzeichnet,**
**dass** die Wicklungen der Induktionsspule (24) von dem Zylindermantel (26) abgedeckt sind.

## Claims

1. Device for heating at least one tool (28) disposed on the circumference of a rotatable cylinder (22) wherein an induction coil (24) is provided to create a magnetic field,
**characterized in that**
the tool (28) is disposed on a sleeve-shaped carrier body (27) that is slidable onto a cylinder jacket (26) of the cylinder (22),
the tool (28) is made of a magnetisable material,
the cylinder jacket (26) and the sleeve-shaped carrier body (27) are made of a non-magnetisable material, and
a cylinder body (23) of the cylinder (22) is made of a non-magnetisable material, wherein the magnetic field for heating the tool (28) is generatable by applying power to the induction coil (24).

2. Device according to claim 1,
**characterized in that**
the cylinder (22) is an embossing cylinder for embossing a web-shaped or sheet-shaped printing material, in particular made of paper and/or plastic.

3. Device according to claim 1,
**characterized in that**
the turns of the induction coil (24) are wound around the circumference of the cylinder body (23).

4. Device according to claim 3,
**characterized in that**
the turns of the induction coil (24) are covered by the cylinder jacket (26).

## Revendications

1. Dispositif pour le réchauffement d'au moins un outil (28), positionné sur la circonférence d'un cylindre rotatif (22), pour lequel une bobine d'induction (24) est prévue pour la génération d'un champ magnétique,
**caractérisé en ce que**
l'outil (28) est positionné sur un support (27) en forme de manchon pouvant être glissé sur une enveloppe de cylindre (26) du cylindre (22), que l'outil (28) est réalisé dans un matériau magnétisable, que l'enveloppe de cylindre (26) et le support (27) en forme de manchon sont réalisés dans un matériau non magnétisable et qu'un corps de cylindre (23) du cylindre (22) est réalisé dans un matériau non magnétisable, pour lequel le champ magnétique peut être généré par alimentation en courant de la bobine d'induction (24) pour le réchauffement de l'outil (28).

2. Dispositif selon la revendication 1,
**caractérisé en ce que**
le cylindre (22) est un cylindre de gaufrage destiné au gaufrage d'un support d'impression en bande ou en feuille, en papier/et ou matière plastique notamment.

3. Dispositif selon la revendication 1,
**caractérisé en ce que**
les enroulements de la bobine d'induction (24) sont enroulés autour de la circonférence du corps de cylindre (23).

4. Dispositif selon la revendication 3,
**caractérisé en ce que**
les enroulements de la bobine d'induction (24) sont recouverts par l'enveloppe de cylindre (26).
